# EUROPÄISCHE PATENTSCHRIFT

(11) **EP 1 837 529 B1**
(45) Veröffentlichungstag und Bekanntmachung des Hinweises auf die Patenterteilung: **22.10.2008**
(21) Anmeldenummer: 06005669.4
(22) Anmeldetag: 20.03.2006
(51) Int. Cl.: F15B 11/20, F15B 11/16

(54) **Hydraulische Steuervorrichtung**
Hydraulic control device
Commande hydraulique

(43) Veröffentlichungstag der Anmeldung: 26.09.2007
(73) Patentinhaber: HAWE Hydraulik GmbH & Co. KG, 81673 München (DE); Putzmeister Concrete Pumps GmbH, 72631 Aichtal (DE)
(72) Erfinder: Heusser, Martin, Dipl.-Ing., 81245 München (DE); Münzenmaier, Werner, 72622 Nürtingen (DE); Von Bäumen, Paul, 71069 Sindelfingen (DE)
(74) Vertreter: Grünecker, Kinkeldey, Stockmair & Schwanhäusser Anwaltssozietät

(56) Entgegenhaltungen:
- EP-A- 1 088 995
- EP-A- 1 164 297

## Beschreibung

Die Erfindung betrifft eine hydraulische Steuervorrichtung gemäß Oberbegriff des Patentanspruchs 1.

Bei einer aus der Praxis bekannten hydraulischen Steuervorrichtung für ein Forstarbeitsfahrzeug ist das Schaltventil ein 2/2-Magnetschaltventil, das zwischen dem Auslass der Regelpumpe und dem Lastdruckleitungszweig im Eingangsblock angeordnet ist. Zwischen dem Magnetschaltventil und dem Lastdruckleitungszweig verbindet ein Wechselventil druckabhängig entweder den Lastdruckleitungszweig oder den Ausgang des Magnetschaltventils mit dem Regelanschluss (Kurzschluss-Schaltung). Das Magnetschaltventil dient zum Erzielen eines Schaltzeitgewinns, der zweckmäßig sein kann, wenn wenn sehr lange Leitungen zu den Wegesteuerventilen bzw. den Verbrauchern vorliegen, die das Ansprechen verzögern, ein Wegesteuerventil ausgelenkt wird. Ferner können sich dann Druckeinbrüche oder Druckschläge im System einstellen Deshalb wird, ehe ein Verbraucher betrieben wird, die Regelpumpe hochgefahren und das Magnetschaltventil auf Durchgang geschaltet, so dass sich aus dem Pumpenversorgungsdruck Steuerdruck am Regelanschluss aufbaut. Die Regelpumpe geht zunächst auf Maximaldruck und regelt dann selbsttätig zurück. Da zu diesem Zeitpunkt kein Lastdruck im Lastdruckmeldesystem herrscht, sperrt das Ablassventil und fördert die Regelpumpe ggfs. gegen ein Sicherheitsventil, so dass e<in sich zumindest im Wesentlichen konstanter Vordruck beispielsweise von etwa 250 Bar einstellt. Sobald dann ein Wegesteuerventil ausgelenkt ist, wird dieser Verbraucher zunächst mit dem Vordruck versorgt, wobei auch im Lastdruckmeldesystem ein Lastdruck entsteht, der bei Erreichen einer gewissen Höhe entweder das Wechselventil betätigt und den Lastdruckleitungszweig wieder mit dem Regelanschluss verbindet, und das Magnetschaltventil abkoppelt, oder es wird dann das Magnetschaltventil wieder in die Absperrstellung verstellt, damit der Lastdruck zum Regelanschluss gelangt. Dann erfolgt der Betrieb mit variablem Druck der Regelpumpe, gegebenenfalls sogar unter dem Einfluss des regelnden Ablassventils.

Im Betrieb mit dem im Wesentlichen konstantem Vordruck werden beispielsweise die Stützen des Fahrzeugs ausgefahren, wobei dann keine andere Arbeitswerkzeuge treibenden Verbraucher betrieben werden, bis sich die Stützen das Fahrzeug ordnungsgemäß stabilisiert haben. Das Magnetschaltventil und seine Verschaltung bedeuten einen unerwünschten Mehraufwand und latente Störungsquellen.

Der Erfindung liegt die Aufgabe zugrunde, eine hydraulische Steuervorrichtung der eingangs genannten Art anzugeben, die trotz eines Schaltzeitgewinns baulich einfacher und kostengünstiger als die bekannte ist.

Die gestellte Aufgabe wird mit den Merkmalen des Patentanspruchs 1 gelöst.

Das zum Erzielen eines Schaltzeitgewinns hydraulisch druckabhängig umstellbare 3/2-Wegeschaltventil ist baulich einfach, kompakt und funktionssicher. Es benötigt keine elektrische Verschaltung, und braucht nur eine relativ geringe Steuermenge zu verarbeiten, wodurch die Steuervorrichtung kostengünstiger wird.

Zweckmäßig wird ein eigenes Betriebswahl-Wegesteuerventil in die Steuervorrichtung integriert, um eine Vorauswahl zwischen unterschiedlichen Verbrauchergruppen treffen zu können, deren jede mindestens einen Verbraucher umfasst und unabhängig von der anderen Gruppe gesteuert wird. Es erfolgt zunächst der Betrieb mit im Wesentlichen konstantem Versorgungs-Vordruck, um Schaltzeitverzögerungen mit den damit verbundenen Nachteile zu vermeiden, sobald ein Verbraucher zu bewegen ist. Das Betriebswahl-Wegesteuerventil bietet ferner den Vorteil, erst bei Betätigung die Regelpumpe vor der tatsächlichen Steuerung eines Verbrauchers hochzuregeln, um den Versorgungs-Vordruck einzustellen. Dies ist besonders zweckmäßig in einem Anwendungsfall, in welchem beispielsweise Stützen eines Fahrzeugs betätigt werden müssen. Hierfür muss, den Vorschriften entsprechend, ein Bediener mit Augenkontakt jede Stütze für sich ausfahren, was er beispielsweise mit einem Wegesteuerventil in oder an dem Stützenzylinder mit Blick auf die Stütze vornimmt. Von den anderen, Arbeitswerkzeuge antreibenden Verbrauchern wird keiner gesteuert. Erst wenn die Stützen ordnungsgemäß ausgefahren und verankert sind, wird das Betriebswahl-Wegesteuerventil in die andere Steuerstellung umgestellt, um dann die Arbeitswerkzeuge bei abgestütztem Fahrzeug bewegen zu können, jedoch anfänglich wiederum mit dem im Wesentlichen konstanten Versorgungs-Vordruck und einer variablen Menge, die über das jeweilige Wegesteuerventil gesteuert wird, bis ausreichender Lastdruck gemeldet ist.

Bei einer besonders zweckmäßigen Ausführungsform ist das 3/2-Wegeschaltventil funktionell dem Betriebswahl-Wegesteuerventil zugeordnet, das selektiv entscheidet, welche der ausschließlich betreibbaren Verbraucher gesteuert werden. Sobald das Betriebswahl-Wegelsteuerventil aus der Nullstellung in eine Schaltstellung ausgelenkt ist, wird automatisch über das 3/2-Wegeschaltventil Vorsteuerdruck über den Vorsteuerdruckleitungszweig am Regelanschluss angelegt, um die Regelpumpe hochzuschwenken bzw. entsprechend einzuregeln, so dass für den Betrieb der ausgewählten Verbraucher im Wesentlichen konstanter Versorgungs-Vordruck ansteht. Erst wenn der Lastdruck von einem Lastdruckabgriff eines der Wegesteuerventile so weit angestiegen ist, dass er die Kraft der Feder des 3/2-Wege-Schaltventils überwindet, schaltet dieses um, um diesen Lastdruck an den Regelanschluss der Regelpumpe zu übertragen, so dass diese dann variablen Versorgungsdruck liefert.

Die Verbraucher, die ohnedies bei konstantem Versorgungs-Vordruck betrieben werden, können gegebenenfalls sogar direkt an das Betriebswahl-Wegesteuerventil angeschlossen sein. Zweckmäßig sind jedoch für diese Verbraucher ebenfalls Wegesteuerventile vorgesehen.

Um zu vermeiden, dass nach einem Betriebsende oder durch Leckage Lastdruck eingesperrt bleibt oder sich aufbaut, ist es zweckmäßig, wenn die jeweiligen Lastdruckabgriffe zum Tank entlastet sind.

Ein weiterer wichtiger Gedanke besteht darin, zwischen dem Lastdruckabgriff des Betriebswahl-Wegesteuerventils und dem 3/2-Wegeschaltventil ein Lastdruckbegrenzungsventil anzuordnen, das den Lastdruck zum Hochregeln der Regelpumpe im Hinblick auf den gewünschten, konstanten Versorgungs-Vordruck begrenzt. Selbst wenn sich über die Betätigung des Betriebswahl-Wegesteuerventils an dessen Lastabgriff aus irgendwelchen Gründen ein höherer Lastdruck ergeben sollte, ist dank des Lastdruck-Begrenzungsventils dafür Sorge getragen, dass der Regelanschluss der Regelpumpe den für den gewünschten Vordruck begrenzten Lastdruck erhält.

Ferner ist es günstig, wenn die Kraft der Feder des 3/2-Wege-Schaltventils auf eine ausgewählte Lastdruckgrenze eingestellt ist, so dass erst dann der Lastdruck an den Regelanschluss der Regelpumpe gemeldet wird, wenn er einen vorbestimmten Wert erreicht.

Um ein zügiges Schalten des 3/2-Wegeschaltventils sicherzustellen, sollte die Federseite zum Tank entlastet sein.

Gewinnbringend wird die Steuervorrichtung in ein Spezialfahrzeug integriert, das Stützen aufweist, für die zum Ausfahren der konstante Versorgungsvordruck ausreicht.

Günstig ist es ferner, wenn das Betriebswahl-Wegesteuerventil mit blockierender Nullstellung ausgebildet ist, d.h. die Hauptverbindungen in der Druckleitung und der Tankleitung in der Nullstellung absperrt.

Baulich einfach wird das 3/2-Wegeschaltventil zusammen mit dem Lastdruck-Begrenzungsventil in einem Zwischenblock untergebracht, der an das Betriebswahl-Wegesteuerventil und den Eingangsblock angesetzt oder dazwischen eingesetzt ist.

Anhand der Zeichnung wird eine Ausführungsform des Erfindungsgegenstandes erläutert. Die Zeichnung in Fig. 1 ein Blockschaltbild der hydraulischen Steuervorrichtung mit symbolisch angedeuteten Verbrauchern.

Die hydraulische Steuervorrichtung S wird von einer Regelpumpe R über eine Druckleitung 10 mit Druckmittel versorgt. Die Regelpumpe verfügt über einen Regelanschluss 1, der über einen Lastdruckleitungszweig 17 mit Steuerdruck beaufschlagbar wird, um die Regelpumpe bedarfsabhängig zu regeln.

In der Steuervorrichtung S ist ein Eingangsblock 2 vorgesehen, der mit einem Zwischenblock 3 und einem Betriebswahl-Wegesteuerventil 4 in zweckmäßiger Weise vereinigt ist (Blockbauweise), wobei weitere parallel geschaltete Wegesteuerventile 5, 5'), beispielsweise in Reihe, an das Betriebswahl-Wegesteuerventil 4 und den Zwischenblock 3 angebaut sind. Das Betriebswahl-Wegesteuerventil 4 ist mit blockierender Nullstellung (wie gezeigt) ausgebildet und an die Druckleitung 10 sowie eine Tankleitung 11 angeschlossen.

An das Betriebswahl-Wegsteuerventil 4 sind über eine Leitung 31 mehrere Verbraucher 6 angeschlossen, entweder direkt, oder über gestrichelt angedeutete Wegesteuerventile 32, und über eine weitere Leitung 35 parallel die Wegesteuerventile 5, 5', die wenigstens eine Wegesteuerventil-Gruppe definieren, und zwar für Verbraucher 7, 8, die beispielsweise Arbeitswerkzeuge einer Maschine oder eines Geräts antreiben. Die Verbraucher 6 sind beispielsweise Zylinder für Stützen.

Im Eingangssteuerblock 2 ist ein Ablassventil 12 enthalten, das nach Art einer Druckwaage arbeitet und die Druckleitung 10 entweder mit der Tankleitung 11 verbindet oder diese Verbindung blockiert. Das Ablassventil 12 ist z.B. ein Regelventil, das in Aufsteuerrichtung von einem Vorsteuerdruck aus der Pumpenleitung 10 und in Zusteuerrichtung von einer Regelfeder und einem Vorsteuerdruck aus einer Vorsteuerleitung 38 beaufschlagt wird, die von der Druckleitung 10 abzweigt und zu einem Vorsteuerdruck-Minderventil 16 führt, das beispielsweise einen geminderten Druck für hydraulische Vorsteuerungen des Betriebswahl-Wegesteuerventils 4 und auch der anderen Wegesteuerventile 5, 5' einstellt. Ferner sind im Eingangsblock 2 eine hydraulische Dämpfvorrichtung 14 für den Lastdruckleitungszweig 17 und ein Druckbegrenzungsventil zur Tankleitung 11 enthalten, wie auch ein Haupt-Druckbegrenzungsventil 13 zwischen der Druckleitung 10 und der Tankleitung 11. Ferner ist im Eingangsblock 2 ein Teil 18 des Lastdruckleitungszweiges 17 zum Regelanschluss 1 enthalten.

Der Teil 18 des Lastdruckleitungszweiges 17 ist an eine Lastdruckleitung 19 angeschlossen, die von einem Schaltventil V kommt, das dazu dient, in der gezeigten Schaltstellung einen Betrieb mit im Wesentlichen konstantem Versorgungs-Vordruck einzustellen. Das Schaltventil V ist erfindungsgemäß als hydraulisch und druckabhängig betätigbares 3/2-Wegeschaltventil ausgebildet. Das 3/2-Wegeschaltventil 29 wird durch eine Feder 30 in der gezeigten Schaltstellung gehalten, in der es einen Lastdruckabgriff 20 des Betriebswahl-Wegesteuerventils 4 über eine Steuerdruckleitung 21 mit der Lastdruckleitung 19 verbindet. Der an das 3/2-Wegeschaltventil 29 in der Lastdruckableitung 19 gemeldete Vorsteuerdruck wird durch ein Vorsteuerdruck-Begrenzungsventil D begrenzt. An das 3/2-Wegeschaltventil 29 ist ferner eine Steuerdruckleitung 28 eines Lastdruckmelde- oder LS-Systems angeschlossen, die von Lastabgriffen 25 der weiteren Wegesteuerventile 5, 5' kommt und Wechselventile 27 enthält, um den jeweils höchsten Lastdruck zu übermitteln. Der Lastdruckabgriff 25 beispielsweise des Wegesteuerventils 5 ist über eine Steuerdruckleitung 26 mit dem Wechselventil 27 verbunden.

Die Kraft der Feder 30, die das 3/2-Wegeschaltventil 29 in der gezeigten Schaltstellung (konstanter Versorgungs-Vordruck) hält, ist auf eine bestimmte Lastdruckgrenze eingestellt, unterhalb der nicht umgeschaltet wird.

An den einen Ausgang des Betriebswahl-Wegesteuerventils 4 ist die Leitung 31 zu den Verbrauchern 6 angeschlossen, während der andere Ausgang über eine Leitung 35 zu den Druckseiten der weiteren Wegesteuerventile 5, 5' führt.

In der gezeigten Nullstellung des Betriebswahl-Wegesteuerventils 4 wird dessen Lastdruckabgriff 20 über einen Durchgang 36 zum Tank entlastet. Ferner wird in der Schaltstellung b über einen Durchgang 22 der Vorsteuerdruck für das Ablassventil 12 zum Tank entlastet. Schließlich wird der jeweilige Lastdruck in der Leitung 31 oder 35 abhängig von der Schaltstellung des Betriebswahl-Wegesteuerventils 4 über Durchgänge 24 bzw. 23 zum Lastdruckabgriff 20 gebracht. In der Nullstellung des Betriebswahl-Wegesteuerventils 4 ist der Lastdruckabgriff 20 über den Durchgang 36 zum Tank entlastet. Ähnlich sind auch in den weiteren Wegesteuerventilen 5, 5' Durchgänge 37 vorgesehen, um in der Nullstellung den Lastdruckabgriff 25 zum Tank zu entlasten. An jedem weiteren Wegesteuerventil 5 5' sind die Verbraucher 7, 8 an Leitungen 33, 34 angeschlossen.

### Funktionsertäuterung:

Sobald die Regelpumpe R angetrieben wird und die Wegesteuerventile 4, 5, 5' in ihren Nullstellungen sind, wird gegebenenfalls von der Regelpumpe gelieferter Grunddruck über das Ablassventil 12 aus der Druckleitung 10 in die Tankleitung 11 abgelassen. Es liegt kein nennenswerter Systemdruck vor.

Sofern die Verbraucher 6 zu steuern sind, wird das Betriebswahl-Wegesteuerventil 4 in seine Schaltstellung b umgestellt (durch Proportionalmagneten mit hydraulischer Vorsteuerung, wie angedeutet), so dass die Druckleitung 10 mit der Leitung 31 verbunden ist, während die Druckleitung 35 entlastet wird. Aus der Leitung 31 wird der Lastdruck abgegriffen und über den Durchgang 24 zum Lastdruckabgriff 20 gemeldet, und weiter über die Steuerdruckleitung 21 zum 3/2-Wegeschaltventil 29 gebracht, das durch die Feder 30 in der gezeigten Schaltstellung gehalten wird. Dieser Vorsteuerdruck kann nur die am Lastdruck-Begrenzungsventil D eingestellte Grenze erreichen. Z.B. entsprechend einem Versorgungs-vordruck zwischen 250 bis 300 Bar. Dieser Vorsteuerdruck wird über die Vorsteuerleitung 19 durch den Eingangsblock 2 und den Lastdruckleitungszweig 18, 17 an den Regelanschluss 1 der Regelpumpe R übertragen. Die Regelpumpe R schwenkt hoch, beispielsweise bis zum Maximaldruck, und dann wieder zurück, um den Versorgungsvordruck einzustellen. Da der Durchgang 22 abgesperrt ist, baut sich auf der Schließsteuerseite des Ablassventils 12 über die Lastdruckleitung 38 Steuerdruck auf, der das Ablassventil 12 geschlossen hält.

Der im Wesentlichen konstante Versorgungs-Vordruck, beispielsweise 250 bis 300 Bar, wird in der Leitung 31 zum Betätigen der Verbraucher 6, gegebenenfalls mit variabler Menge, benutzt, gegebenenfalls mittels der Wegesteuerventile 32. Die weiteren Wegesteuerventile 5, 5' erhalten noch keinen Druck. Die hydraulische Dämpfungsvorrichtung 14 dämpft eventuelle Druckschwankungen des Vorsteuer- oder Lastdrucks. Das Vorsteuerdruckminderventil 16 stellt den gewünschten Vorsteuerdruck für das Betriebswahl-Wegesteuerventil 4, und auch die anderen Wegesteuerventile 5, 5' ein. Sobald die Verbraucher 6 ausgefahren sind, beispielsweise um Stützen zu postionieren, wird das Betriebswahl-Wegesteuerventil 4 in die anderen Schaltstellung a umgestellt, um nun auch Werkzeuge betreiben zu können, die mittels der Verbraucher 7, 8 gesteuert werden. Dies bedeutet, dass die Leitung 31 drucklos wird, während die Leitung 35 den Versorgungs-Vordruck erhält. Das Lastdruck-Begrenzungsventil D begrenzt sozusagen den Versorgungs-Vordruck auf den gewünschten Wert, so dass in diesem Betrieb das Haupt-Druckbegrenzungsventil 13 nicht anzusprechen braucht, weil die Regelpumpe nur einen Versorgungs-Vordruck liefert, der niedriger ist als der am Haupt-Druckbegrenzungsventil 13 eingestellte Druckgrenzwert.

Wird nun das Wegesteuerventil 5 (oder 5') in eine seiner Schaltstellungen a oder b verstellt, dann wird der sich aufbauende Lastdruck am Lastdruckabgriff 25 abgegriffen und über die Steuerdruckleitung 26 und das Wechselventil 27 sowie die Steuerdruckleitung 28 zum 2/3-Wegeschaltventil 29 gebracht. Erst wenn der abgegriffene Lastdruck die von der Feder 30 bestimmte Grenze überschreitet, wird das 3/2-Wegeschaltventil 29 in seine andere Schaltstellung umgestellt, so dass der Lastdruck aus der Lastdruckleitung 28 über die Lastdruckleitung 19 und weiter zum Regelanschluss 1 gemeldet wird. Die Regelpumpe R arbeitet nun mit variablem Versorgungsdruck, der sich nach dem am Regelanschluss 1 gemeldeten Lastdruck richtet. Solange das Betriebswahl-Wegesteuerventil 4 in der Schaltstellung a ist, können demzufolge die Verbraucher 7, 8 einwandfrei gesteuert werden (LS-Regelung).

Im Betrieb mit variablem Versorgungsdruck regelt gegebenenfalls auch das Ablassventil 12 abhängig vom Lastdruck in der Steuerdruckleitung 38 und dem aus der Druckleitung 10 gemeldeten Öffnungs-Vorsteuerdruck.

Das 3/2-Wege-Schaltventil 29 ist mit dem Lastdruck-Begrenzungsventil D zweckmäßig in dem Zwischenblock 3 vorgesehen, der zu den anderen Komponenten der hydraulischen Steuervorrichtung passt. Alternativ wäre es aber auch möglich, das 3/2-Wegeschaltventil 29 und das Lastdruck-Begrenzungsventil D in das Betriebswahl-Wege-Steuerventil 4 direkt einzugliedern, oder beim Regelanschluss 1 zu platzieren.

## Patentansprüche

1. Hydraulische Steuervorrichtung (S) für eine Verbrauchergruppe, insbesondere für ein Arbeitsgerät mit wahlweise ausschließlich betreibbaren Verbrauchergruppen (6, 7, 8), mit einer Regelpumpe (R), die über einen Eingangsblock (2) mit einem Ablassventil (12), einem Sicherheitsventil (13) und einem Lastdruckleitungszweig (17, 18) eines Lastdruckmeldesystems zu einem Regelanschluss (1) der Regelpumpe (R) an Wegesteuerventile (4, 5) der Verbraucher angeschlossen ist, und mit einem Schaltventil (V), das zwischen einer Schaltstellung für einen Betrieb mit im Wesentlichen konstantem Versorgungs-Vordruck von der Regelpumpe und einer Schaltstellung mit variablem Versorgungsdruck von der Regelpumpe umstellbar ist, **dadurch gekennzeichnet, dass** das Schaltventil (V) ein 3/2-Wegeschaltventil (29) ist, das hydraulisch und druckabhängig gegen eine die Schaltstellung für den Betrieb mit im Wesentlichen konstantem Versorgungs-Vordruck definierende Feder (30) in die Schaltstellung für den Betrieb mit variablem Versorgungsdruck umstellbar ist.

2. Hydraulische Steuervorrichtung nach Anspruch 1, **dadurch gekennzeichnet, dass** in Reihe zwischen dem Eingangsblock (2) und stromab parallel geschalteten Wegesteuerventil-Gruppen (5, 5', 32) ein Betriebswahl-Wegesteuerventil (4) vorgesehen ist, mit dem bei Betätigung aus einer Nullstellung über das 3/2-Wegeschaltventil (29) der Betrieb mit dem konstanten Versorgungs-Vordruck einstellbar ist.

3. Hydraulische Steuervorrichtung nach Anspruch 2, **dadurch gekennzeichnet, dass** das Betriebswahl-Wegesteuerventil (4) einen Lastdruckabgriff (20) aufweist, dass das 3/2-Wegeschaltventil (29) zwischen dem zum Regelanschluss (1) führenden Lastdruckleitungszweig (17, 18) und parallel dem Lastdruckabgriff (20) des Betriebswahl-Wegesteuerventils (4) und Lastdruckabgriffen (25) wenigstens einer Wegesteuerventil-Gruppe (5, 5') angeordnet ist und den Lastdruckleitungszweig (17, 18) im Betrieb mit konstantem Versorgungs-Vordruck entweder mit dem Lastdruckabgriff des Betriebswahl-Wegesteuerventils (4) oder mit den Lastdruckabgriffen der wenigstens einen Wegesteuerventilgruppe (5, 5') verbindet, und dass das 3/2-Wegeschaltventil (29) durch Lastdruck von einem der Lastdruckabgriffe (25) der wenigstens einen Wegesteuerventil-Gruppe (5, 5') in die Schaltstellung für den Betrieb mit variablem Versorgungsdruck umstellbar ist.

4. Hydraulische Steuervorrichtung nach Anspruch 3, **dadurch gekennzeichnet, dass** an das Betriebswahl-Wegesteuerventil (4) entweder direkt oder über wenigstens ein weiteres Wegesteuerventil (32) wenigstens ein Verbraucher (6) angeschlossen und im Betrieb mit konstantem Versorgungs-Vordruck mit variabler Menge betreibbar ist.

5. Hydraulische Steuervorrichtung nach Anspruch 3, **dadurch gekennzeichnet, dass** das Betriebswahl-Wegesteuerventil (4) und die Wegesteuerventile der wenigstens einen Wegesteuerventil-Gruppe (5, 5') in der Nullstellung den jeweiligen Lastdruckabgriff (20, 25) zum Tank (9) entlasten.

6. Hydraulische Steuervorrichtung nach Anspruch 3, **dadurch gekennzeichnet, dass** zwischen dem Lastdruckabgriff (20) des Betriebswahl-Wegesteuerventils (4) und dem 3/2-Wegeschaltventil (29) ein mit dem Lastdruck am Lastdruckabgriff (20, 23, 24) aufsteuerbares Lastdruck-Begrenzungsventil (D) vorgesehen ist.

7. Hydraulische Steuervorrichtung nach Anspruch 3, **dadurch gekennzeichnet, dass** die Kraft der Feder (30) des 3/2-Wegeschaltventils (29) auf eine ausgewählte Lastdruckgrenze des Lastdrucks von den Lastdruckabgriffen (25) der wenigstens einen Wegesteuerventil-Gruppe (5, 5') eingestellt ist.

8. Hydraulische Steuervorrichtung nach Anspruch 1, **dadurch gekennzeichnet, dass** die Federseite des 3/2-Wegeschaltventils (29) zum Tank (9) entlastet ist.

9. Hydraulische Steuervorrichtung nach wenigstens einem der vorhergehenden Ansprüche, **dadurch gekennzeichnet, dass** die Steuervorrichtung (S) in einen Kran oder eine Drehleiter oder eine Betonpumpe oder in eine Hebebühnenfahrzeug oder ein Forstarbeitsfahrzeug mit hydraulisch ausfahrbaren Stützen und weiteren Verbrauchern (7, 8) eingegliedert ist, und dass mit dem Betriebswahl-Wegesteuerventil (4) wahlweise im Betrieb mit konstantem Versorgungs-Vordruck die Stützen oder wenigstens ein an die wenigstens eine Wegesteuerventil-Gruppe (5, 5') angeschlossener Verbraucher (7, 8) steuerbar sind, und dass im Betrieb mit variablem Versorgungsdruck nur die Verbraucher (7, 8) steuerbar sind.

10. Hydraulische Steuervorrichtung nach Anspruch 2, **dadurch gekennzeichnet, dass** das Betriebswahl-Wegesteuerventil (4) mit blockierender Nullstellung ausgebildet ist.

11. Hydraulische Steuervorrichtung nach wenigstens einem der vorhergehenden Ansprüche, **dadurch gekennzeichnet, dass** das 3/2-Wege-Schaltventil (29) und das Lastdruck-Begrenzungsventil (D) in einem an das Betriebswahl-Wegesteuerventil (4) und den Eingangsblock (2) angesetzten Zwischenblock (3) angeordnet sind.

## Claims

1. Hydraulic control device (S) for a consumer group, in particular for a working appliance having consumer groups (6, 7, 8) capable of being selectively operated exclusively, with a variable-capacity pump (R) which is connected, via an input block (2) having a discharge valve (12), a safety valve (13) and a load-pressure line branch (17, 18) of a load-pressure warning system, to directional control valves (4, 5) of the consumers so as to form a control connection (1) of the variable-capacity pump (R), and with a switching valve (V) which can be changed over between a switching position for operation with an essentially constant supply admission pressure from the variable-capacity pump and a switching position with a variable supply pressure from the variable-capacity pump, **characterized in that** the switching valve (V) is a 3/2-way switching valve (29) which can be changed over hydraulically and in a pressure-dependent manner, counter to a spring (30) defining the switching position for operation with an essentially constant supply admission pressure, into the switching position for operation with a variable supply pressure.

2. Hydraulic control device according to Claim 1, **characterized in that**, in series between the input block (2) and directional control valve groups (5, 5', 32) connected in parallel downstream, an operation-selection directional control valve (4) is provided, by means of which, when actuated out of a neutral position, operation with a constant supply admission pressure can be set via the 3/2-way switching valve (29).

3. Hydraulic control device according to Claim 2, **characterized in that** the operation-selection directional control valve (4) has a load-pressure pick-up (20), **in that** the 3/2-way switching valve (29) is arranged between the load-pressure line branch (17, 18) leading to the control connection (1) and, in parallel, the load-pressure pick-up (20) of the operation-selection directional control valve (4) and load-pressure pick-ups (25) of at least one directional control valve group (5, 5') and connects the load-pressure line branch (17, 18), in operation with a constant supply admission pressure, either to the load-pressure pick-up of the operation-selection directional control valve (4) or to the load-pressure pick-ups of the at least one directional control valve group (5, 5'), and **in that** the 3/2-way switching valve (29) can be changed over by means of load pressure from one of the load-pressure pick-ups (25) of the at least one directional control valve group (5, 5') into the switching position for operation with a variable supply pressure.

4. Hydraulic control device according to Claim 3, **characterized in that** at least one consumer (6) is connected to the operation-selection directional control valve (4) either directly or via at least one further directional control valve (32) and can be operated with a variable quantity in operation with a constant supply admission pressure.

5. Hydraulic control device according to Claim 3, **characterized in that** the operation-selection directional control valve (4) and the directional control valves of the at least one directional control valve group (5, 5'), in the neutral position, relieve the respective load-pressure pick-up (20, 25) to the tank (9).

6. Hydraulic control device according to Claim 3, **characterized in that** a load-pressure limiting valve (D) openable by means of the load pressure at the load-pressure pick-up (20, 23, 24) is provided between the load-pressure pick-up (20) of the operation-selection directional control valve (4) and the 3/2-way switching valve (29).

7. Hydraulic control device according to Claim 3, **characterized in that** the force of the spring (30) of the 3/2-way switching valve (29) is set to a selected load-pressure limit of the load pressure from the load-pressure pick-ups (25) of the at least one directional control valve group (5, 5').

8. Hydraulic control device according to Claim 1, **characterized in that** the spring side of the 3/2-way switching valve (29) is relieved to the tank (9).

9. Hydraulic control device according to at least one of the preceding claims, **characterized in that** the control device (S) is integrated into a crane or a turntable ladder or a concrete pump or into a lifting platform vehicle or a forestry vehicle with hydraulically extendable legs and with further consumers (7, 8), and **in that** the legs or at least one consumer (7, 8) connected to the at least one directional control valve group (5, 5') can be controlled by means of the operation-selection directional control valve (4) selectively in operation with a constant supply admission pressure, and **in that** only the consumers (7, 8) can be controlled in operation with a variable supply pressure.

10. Hydraulic control device according to Claim 2, **characterized in that** the operation-selection directional control valve (4) is designed with a blocking neutral position.

11. Hydraulic control device according to at least one of the preceding claim, **characterized in that** the 3/2-way switching valve (29) and the load-pressure limiting valve (D) are arranged in an intermediate block (3) attached to the operation-selection directional control valve (4) and the input block (2).

## Revendications

1. Dispositif de commande hydraulique (S) pour un groupe de consommateurs, en particulier pour un outillage avec des groupes de consommateurs (6, 7, 8) exploitables de façon exclusivement sélective, comprenant une pompe à débit variable (R) qui est raccordée à des distributeurs (4, 5) des consommateurs par l'intermédiaire d'un bloc d'entrée (2) avec une soupape d'échappement (12), une soupape de sûreté (13) et un embranchement de conduite sous pression de charge (17, 18) d'un système de signalisation de pression de charge menant à un raccord de réglage (1) de la pompe à débit variable (R), et comprenant une soupape de commande (V), qui peut être commutée entre une position de commutation pour un fonctionnement sous pression d'alimentation essentiellement constante de la pompe à débit variable et une position de commutation avec pression d'alimentation variable de la pompe à débit variable, **caractérisé en ce que** la soupape de commande (V) est un distributeur 3/2 (29), qui peut être commuté dans la position de commutation pour le fonctionnement sous pression d'alimentation variable, par voie hydraulique et en fonction de la pression, contre un ressort (30) définissant la position de commutation pour le fonctionnement sous pression d'alimentation essentiellement constante.

2. Dispositif de commande hydraulique suivant la revendication 1, **caractérisé en ce qu'**il est prévu un distributeur (4) sélecteur de fonctionnement en série entre le bloc d'entrée (2) et des groupes de distributeurs (5, 5', 32) montés parallèlement en aval, distributeur par lequel est réglable le fonctionnement sous pression d'alimentation constante lors de l'actionnement à partir d'une position zéro par l'intermédiaire du distributeur 3/2 (29).

3. Dispositif de commande hydraulique suivant la revendication 2, **caractérisé en ce que** le distributeur (4) sélecteur de fonctionnement présente une prise de pression de charge (20), que le distributeur 3/2 (29) est disposé entre l'embranchement de conduite sous pression de charge (17, 18), menant au raccord de réglage (1) et, parallèlement à la prise de pression de charge (20) du distributeur (4) sélecteur de fonctionnement, des prises de pression de charge (25) d'au moins un groupe de distributeurs (5, 5') et relie l'embranchement de conduite sous pression de charge (17, 18) en cours de fonctionnement sous pression d'alimentation constante, soit à la prise de pression de charge du distributeur (4) sélecteur de fonctionnement, soit aux prises de pression de charge du ou des groupes de distributeurs (5, 5'), et que le distributeur 3/2 (29) peut être commuté dans la position de commutation pour le fonctionnement sous pression d'alimentation variable par la pression de charge de l'une des prises de pression de charge (25) du ou des groupes de distributeurs (5, 5').

4. Dispositif de commande hydraulique suivant la revendication 3, **caractérisé en ce qu'**au moins un consommateur (6) est raccordé au distributeur (4) sélecteur de fonctionnement, soit directement, soit par l'intermédiaire d'au moins un autre distributeur (32), et peut être exploité à débit variable en cours de fonctionnement sous pression d'alimentation constante.

5. Dispositif de commande hydraulique suivant la revendication 3, **caractérisé en ce que** le distributeur (4) sélecteur de fonctionnement et les distributeurs du ou des groupes de distributeurs (5, 5') soulagent dans la position zéro la prise de pression de charge respective (20, 25) en direction du réservoir (9).

6. Dispositif de commande hydraulique suivant la revendication 3, **caractérisé en ce qu'**il est prévu, entre la prise de pression de charge (20) du distributeur (4) sélecteur de fonctionnement et le distributeur 3/2 (29), une soupape de limitation de pression de charge (D) qui peut être commandée par la pression de charge sur la prise de pression de charge (20, 23, 24).

7. Dispositif de commande hydraulique suivant la revendication 3, **caractérisé en ce que** la force du ressort (30) du distributeur 3/2 (29) est réglée sur une limite sélectionnée de la pression de charge des prises de pression de charge (2b) du ou des groupes de distributeurs (5, 5').

8. Dispositif de commande hydraulique suivant la revendication 1, **caractérisé en ce que** le côté ressort du distributeur 3/2 (29) est soulagé en direction du réservoir (9).

9. Dispositif de commande hydraulique suivant l'une au moins des revendications précédentes, **caractérisé en ce que** le dispositif de commande (S) est incorporé dans une grue ou dans une échelle mécanique ou dans une pompe à béton ou dans un véhicule à plate-forme de levage ou dans un véhicule de foresterie avec des montants pouvant être sortis par voie hydraulique et d'autres consommateurs (7, 8), que les montants ou au moins un consommateur (7, 8) raccordé au(x) groupe(s) de distributeurs (5, 5') peuvent être commandés par le distributeur (4) sélecteur de fonctionnement sélectivement en cours de fonctionnement sous pression d'alimentation constante, et que seuls les consommateurs (7, 8) peuvent être commandés en cours de fonctionnement sous pression d'alimentation variable.

10. Dispositif de commande hydraulique suivant la revendication 2, **caractérisé en ce que** le distributeur (4) sélecteur de fonctionnement est réalisé avec une position zéro de blocage.

11. Dispositif de commande hydraulique suivant l'une au moins des revendications précédentes, **caractérisé en ce que** le distributeur 3/2 (29) et la soupape de limitation de pression de charge (D) sont disposés dans un bloc intermédiaire (3), rapporté sur le distributeur (4) sélecteur de fonctionnement et sur le bloc d'entrée (2).
